# FASCICULE DE BREVET EUROPEEN

(11) **EP 0 194 951 B1**
(45) Date de publication et mention de la délivrance du brevet: **13.04.1988**
(21) Numéro de dépôt: 86420046.4
(22) Date de dépôt: 14.02.1986
(51) Int. Cl.: E04F 10/06

(54) **Dispositif de réglage angulaire pour store à rouleau ou similaire**
Winkelregulierungsvorrichtung für Rollvorhänge oder dergleichen
Device to adjust the angle of a roller blind or the like

(30) Priorité: 12.03.1985 FR 8504057
(43) Date de publication de la demande: 17.09.1986
(73) Titulaire: ETABLISSEMENTS LAUZIER, F-38300 Bourgoin Jallieu Isère (FR)
(72) Inventeur: Lauzier, René, F-38300 Bourgoin Jallieu Isère (FR)
(74) Mandataire: Bratel, Gérard

(56) Documents cités:
- DE-C- 662 712
- FR-A- 442 053
- FR-A- 2 306 314
- FR-A- 2 311 170
- GB-A- 880 321
- US-A- 2 220 311
- US-A- 2 880 956

## Description

La présente invention concerne un dispositif de réglage angulaire de précision, agissant dans le sens de la « tombée • , pour un store à rouleau ou autre installation de protection solaire similaire.

L'invention fournit un dispositif permettant de régler l'inclinaison, par rapport à l'horizontale, du plan dans lequel se déploie la toile d'un store, toile dont un bord longitudinal est lié à un organe rotatif apte à assurer son enroulement et son déroulement, et dont le bord longitudinal opposé est lié à une barre de charge tenue par des bras de tension articulés comprenant au moins un support mobile pour le rouleau de toile et/ou pour un bras de tension du store. Plus particulièrement, cette invention vise la réalisation d'un dispositif qui, tout en ayant un encombrement réduit, permet d'orienter simultanément les organes qui supportent le rouleau formé par la portion de toile enroulée, et les bras de tension. Le dispositif est destiné notamment, quoique non exclusivement, à un store dont l'organe d'enroulement, avec le rouleau formé par la toile, est monté « flottant » à l'intérieur d'un profilé s'étendant sur toute la longueur de la toile, et présentant une fente longitudinale pour la sortie de la toile, comme décrit dans le brevet français N° 2 311 170. Dans tous les cas, ce dispositif est conçu pour permettre d'avoir une amplitude de réglage angulaire importante, et pouvoir ainsi s'adapter sans modification à tous les types de fixation, soit murale, soit sous plafond, le dispositif étant réglable d'une façon commode, sa manoeuvre s'effectuant à l'aide d'outils simples.

A cet effet, le dispositif de réglage angulaire selon l'invention, pour store à rouleau ou similaire, est caractérisé en ce que le support mobile est relié à une embase de fixation par l'intermédiaire de deux biellettes dont chacune est articulée d'une part sur le support mobile et d'autre part sur l'embase de fixation, autour d'axes tous parallèles à l'axe du rouleau de toile, de manière à former un quadrilatère déformable à côtés opposés non parallèles, des moyens étant prévus pour commander le déplacement du support mobile et pour l'immobiliser dans la position angulaire désirée.

Le support mobile se présente, dans une forme de réalisation de l'invention, comme une pièce comportant deux parties latérales incurvées, qui entourent partiellement le rouleau de toile et qui sont reliées entre elles par les axes d'articulation des deux biellettes à ce support mobile, les biellettes étant placées entre les deux parties latérales dudit support. Le dispositif est ainsi particulièrement compact, et son réglage angulaire ne modifie pratiquement pas l'encombrement de l'ensemble formé par le rouleau de toile et ses organes de support, lequel subit seulement de faibles variations de sa position dans l'espace.

De préférence, les deux parties latérales incurvées du support mobile sont perforées d'une pluralité de trous situés en correspondance, permettant de positionner d'au moins deux manières différentes les axes d'articulation des deux biellettes sur le support mobile. Chaque partie latérale incurvée du support mobile présente, par exemple, deux paires de trous associés, ce qui permet de placer les axes d'articulation des deux biellettes soit dans la première paire de trous, pour la fixation murale, soit dans la seconde paire de trous, pour la fixation sous plafond.

Les moyens prévus pour commander le déplacement du support mobile, et pour l'immobiliser dans la position angulaire désirée, comprennent dans une forme de réalisation de l'invention une vis qui est immobilisée axialement, mais montée libre en rotation, relativement à un axe supplémentaire monté tournant sur l'embase de fixation, parallèlement aux axes d'articulation des deux biellettes sur cette embase, et dont le filetage coopère avec un taraudage de l'axe d'articulation de l'une des biellettes sur le support mobile. La manoeuvre de la vis de réglage, a l'aide d'un outil tel que tournevis ou clé, rapproche ou éloigne les deux axes liés à cette vis, et modifie ainsi la configuration du quadrilatère déformable défini par l'embase, le support mobile et les deux biellettes. Ce mécanisme à vis permet un réglage fin, et étant non réversible il assure par lui-même l'immobilisation du support, donc du rouleau de toile et/ou des bras de tension du store, dans la position désirée.

Le dispositif de réglage angulaire agissant dans le sens de la « tombée •, défini ci-dessus, est avantageusement complété par des moyens procurant un réglage angulaire des bras du store dans le sens de la « portée •, c'est-à-dire un réglage de l'orientation de ces bras lorsqu'ils se trouvent repliés à proximité du rouleau de toile. Ces moyens sont constitués, selon une caractéristique complémentaire de l'invention, par un coulisseau monté dans une rainure de guidage, ménagée dans le support mobile, parallèlement à l'axe du rouleau de toile, le coulisseau servant de palier pour une extrémité de l'axe d'articulation postérieur d'un bras de tension du store, axe dont l'autre extrémité tourne dans un palier fixe sur le support, des moyens étant prévus pour déplacer le coulisseau dans sa rainure de guidage et pour l'immobiliser dans la position désirée. Le déplacement du coulisseau permet de régler l'inclinaison de l'axe d'articulation du bras sur son support, dans un plan parallèle à l'axe du rouleau de toile. Ces moyens de réglage complémentaires n'augmentent pratiquement pas l'encombrement du dispositif, et nécessitent des pièces supplémentaires peu nombreuses et simples, à savoir le coulisseau avec sa vis de réglage et sa vis de blocage.

L'ensemble des dispositions précédemment indiquées permet de compenser dans tous les cas, et de façon exacte, les tolérances de fixation du store contre un mur ou sous un plafond, qui ne peuvent constituer des références géométriques parfaites.

Dans le cas où les supports mobiles reçoivent un profilé dans lequel est logé le rouleau de toile du store, ainsi que les bras de tension du store, il devient par ailleurs facile de pré-monter en usine l'ensemble du store, avec tous ses moyens de fixation et de réglage.

De toute façon, l'invention sera mieux comprise à l'aide de la description qui suit, en référence au dessin schématique annexé représentant, à titre d'exemple non limitatif, une forme d'exécution de ce dispositif de réglage angulaire pour store à rouleau :
Figure 1 est une vue de côté d'un dispositif de réglage conforme a l'invention, agissant sur la position du rouleau de toile et d'un bras de tension d'un store, représenté en position repliée ;
Figure 2 est une vue du support mobile seul, suivant la flèche F de figure 1 ;
Figure 3 est une vue par l'arrière de l'embase de fixation seule ;
Figure 4 est une vue en coupe de cette embase, suivant IV-IV de figure 3 ;
Figure 5 est une vue de face de la biellette associée à la vis de réglage ;
Figure 6 est une vue de face partielle du dispositif, montrant les moyens de réglage complémentaires agissant sur l'axe d'articulation du bras de tension ;
Figure 7 est une vue de côté du coulisseau appartenant à ces moyens de réglage complémentaires.

La figure 1 montre, en position repliée, un store à rouleau dont la toile (1) est enroulée autour d'un tube (2) tournant autour de son axe horizontal (3), les moyens de commande de rotation du tube (2) n'étant pas indiqués. Le rouleau (4) formé par la partie enroulée de la toile (1) est monté à l'intérieur d'un profilé (5) qui présente une section en « C et qui s'étend sur toute la longueur de la toile (1) ; la sortie de cette toile (1) vers l'avant se fait par la fente longitudinale (6) du profilé (5).

Le bord antérieur de la toile (1) est lié à une barre de charge (7), tenue par des bras de tension articulés (8) formés chacun de deux éléments allongés (9, 10). L'élément antérieur (9) de chaque bras de tension (8) est articulé à la barre de charge (7) autour d'un axe (11). L'élément postérieur (10) du bras de tension (8) est articulé autour d'un axe (12), parallèle au précédent, à un support (13) sur lequel est aussi monté le profilé (5) logeant le rouleau de toile (4). L'ensemble du store comprend deux ou plusieurs supports (13) de ce genre, qui présentent vus de côté une forme incurvée leur permettant d'entourer le profilé (5) sur au moins une partie de sa périphérie.

Le dispositif objet de l'invention permet d'orienter le support (13) avec tous les organes qui lui sont liés, donc de régler l'inclinaison du plan dans lequel se déployent la toile (1) et ses bras de tension (8).

A cet effet, le support (13) est monté mobile relativement à une embase de fixation (14), par l'intermédiaire de deux biellettes (15, 16). Comme le montre notamment la figure 2, le support (13) présente deux parties latérales incurvées (17), entre lesquelles existe une partie médiane évidée (18), permettant de disposer les biellettes (15, 16) entre les deux parties latérales (17). Chaque partie latérale incurvée (17), prévue pour entourer partiellement le profilé en « C » (5), présente quatre trous circulaires (19, 20, 21, 22), situés en correspondance avec ceux de l'autre partie latérale (17).

L'embase de fixation (14), pouvant être fixée verticalement par exemple contre un mur (23) comme indiqué à la figure 1, est représentée seule aux figures 3 et 4. Elle possède une face postérieure plane (24) et deux trous de fixation (25, 26) ménagés vers ses extrémités. Dans sa partie supérieure, l'embase (14) présente un premier évidement (27) dans lequel débouchent deux alésages coaxiaux (28). Dans sa partie inférieure, elle présente un deuxième évidement (29) dans lequel débouchent deux autres alésages coaxiaux (30). Entre les deux évidements (27, 29) est encore ménagée une ouverture (31), dans laquelle débouchent deux derniers alésages coaxiaux (32).

Lorsque le dispositif est monté, comme représenté à la figure 1, l'extrémité postérieure de la première biellette (15) est introduite dans le premier évidement (27) de l'embase (14), et est liée à cette embase (14) par un axe d'articulation (33) introduit dans les deux alésages (28). D'une manière similaire, l'extrémité postérieure de la seconde biellette (16) est introduite dans le deuxième évidement (29) de l'embase (14), et est liée à cette embase (14) par un axe d'articulation (34) introduit dans les deux alésages (30).

La première biellette (15) est un simple organe de liaison articulée, dont l'extrémité antérieure est liée au support mobile (13) par un axe d'articulation (35), introduit dans les trous (19) du support mobile (13) si l'on se réfère à la figure 1. La seconde biellette (16) présente à sa partie antérieure une forme de chape, comme le montre la figure 5 ; un axe d'articulation (36) traverse cette partie conformée en chape, et est introduit dans les trous (21) du support mobile (13), si l'on se réfère toujours à la figure 1.

L'axe (36), par lequel la seconde biellette (16) est articulée sur le support mobile (13), présente en son milieu un taraudage (37), dans lequel est vissée la partie filetée d'une vis de réglage (38). Une extrémité de la vis (38) est immobilisée axialement, mais montée libre en rotation, relativement à un axe supplémentaire (39), introduit dans les alésages (32) de l'embase (14). L'autre extrémité de la vis (28) présente une fente ou une tête appropriée, permettant sa manoeuvre à l'aide d'un outil tel que tournevis ou clé. La partie en forme de chape de la seconde biellette (16) permet le passage de la vis (38).

Les différents axes d'articulation (33, 34, 35, 36) des deux biellettes (15,16), ainsi que l'axe supplémentaire (39), sont tous parallèles entre eux et à l'axe (3) du rouleau de toile (4). Un quadrilatère déformable est ainsi défini par l'embase de fixation (14), les deux biellettes (15, 16), le support mobile (13) et les quatre axes d'articulation (33 à 36). La manoeuvre de la vis de réglage (38) permet de modifier la configuration de ce quadrilatère déformable, en rapprochant ou en éloignant l'un de l'autre les deux axes (36, 39). L'orientation du support mobile (13), et de tous les organes montés sur ce support (13), est ainsi modifiable, à l'intérieur de certaines limites.

Dans la configuration décrite jusqu'ici, l'axe d'articulation (35) de la première biellette (15) est positionné dans les trous (19) du support mobile (13), et l'axe d'articulation (36) de la seconde biellette (16) est positionné dans les trous (21) du support mobile (13), les autres trous (20, 22) n'étant pas utilisés. A l'inverse, sur chaque partie latérale (17) du support mobile (13), la paire de trous (19, 21) peut être non utilisée et l'autre paire de trous (20, 22) être au contraire utilisée. Le support (13) occupe alors, par rapport à l'embase de fixation (14), une position différente indiquée en traits mixtes sur la figure 1. Le choix des trous utilisés s'effectue selon les plages d'inclinaison de la toile (1) et en fonction de la position de l'embase de fixation (14), position qui diffère selon le type de fixation : murale ou sous plafond.

En se référant aux figures 2 et 6, le support mobile (13) comporte deux pattes opposées (40), qui présentent chacune un perçage (41) et peuvent ainsi servir, l'une ou l'autre, de palier pour l'extrémité inférieure de l'axe (12), par lequel l'élément postérieur (10) du bras de tension (8) est articulé sur le support (13). Sur ce support (13) est encore ménagée, sur une partie en saillie (42), une rainure de guidage (43) parallèle à l'axe (3) du rouleau de toile (4). La rainure (43) reçoit un coulisseau (44), bien visible à la figure 7, servant de deuxième palier réglable pour l'axe d'articulation (12) du bras (8).

Le coulisseau (44) comporte une partie principale allongée (45), introduite dans la rainure (43), terminée à une extrémité par un talon (46). La partie allongée (45) présente un premier taraudage (47), et le talon (46) présente un autre taraudage (48), d'axe perpendiculaire au précédent. Un perçage (49), ménagé à l'extrémité éloignée du talon (46), reçoit l'axe d'articulation (12).

Une vis de réglage (50), introduite dans le taraudage (48), s'applique en un point du support mobile (13) et permet de déplacer le coulisseau (44) le long de la rainure (43). Une vis de blocage (51), traversant une lumière (52) de la partie en saillie (42), est vissée dans le taraudage (47) et permet de bloquer le coulisseau (44) dans la position désirée. On peut ainsi choisir et modifier l'inclinaison de l'axe d'articulation (12) du bras (8), dans un plan parallèle à l'axe (3) du rouleau de toile (4), pour un réglage complémentaire. Les deux pattes (40), formant des paliers opposés, permettent de monter l'axe d'articulation postérieur (12) du bras de tension (8) dans deux positions distinctes. Le même support (13) permet ainsi le montage d'un bras (8) se repliant sur le côté droit ou sur le côté gauche de ce support. Le coulisseau (44) et sa rainure de guidage (43) sont communs pour ces deux positions de montage ; il suffit de retourner le coulisseau (44) pour passer d'une position de montage à l'autre.

Ce dispositif est adaptable soit au réglage angulaire de l'ensemble du store, soit au réglage indépendant des bras de tension. De plus, dans le cas d'application à des bras de tension, des moyens peuvent être prévus pour synchroniser les déplacements angulaires des différents bras, lors du réglage, à partir d'une commande unique.

## Revendications

1. Dispositif de réglage angulaire pour store à rouleau ou similaire, permettant de régler l'inclinaison, par rapport à l'horizontale, du plan dans lequel se déploie la toile (1) du store, dont un bord est lié à un organe rotatif (2) apte à assurer son enroulement ou son déroulement, et dont le bord opposé est lié à une barre de charge (7) tenue par des bras de tension articulés (8), comprenant au moins un support mobile (13) pour le rouleau de toile (4) et/ou pour un bras de tension (8) du store, caractérisé en ce que le support (13) est relié à une embase de fixation (14) par l'intermédiaire de deux biellettes (15, 16) dont chacune est articulée d'une part sur le support mobile (13) et d'autre part sur l'embase de fixation (14), autour d'axes (33, 34, 35, 36) tous parallèles à l'axe (3) du rouleau de toile (4), de manière à former un quadrilatère déformable à côtés opposés non parallèles, des moyens (37, 38, 39) étant prévus pour commander le déplacement du support mobile (13) et pour l'immobiliser dans la position angulaire désirée.

2. Dispositif de réglage angulaire pour store selon la revendication 1, caractérisé en ce que le support mobile (13) se présente comme une pièce comportant deux parties latérales incurvées (17) qui entourent partiellement le rouleau de toile (4) et qui sont reliées entre elles par les axes d'articulation (35, 36) des deux biellettes (15, 16) à ce support mobile (13), les biellettes (15, 16) étant placées entre les deux parties latérales (17) dudit support (13).

3. Dispositif de réglage angulaire pour store selon la revendication 2, caractérisé en ce que les deux parties latérales incurvées (17) du support mobile (13) sont perforées d'une pluralité de trous (19, 20, 21, 22) situés en correspondance, permettant de positionner d'au moins deux manières différentes les axes d'articulation (35, 36) des deux biellettes (15, 16) sur le support mobile (13).

4. Dispositif de réglage angulaire pour store selon la revendication 3, caractérisé en ce que chaque partie latérale incurvée (17) du support mobile (13) présente deux paires de trous associés (19, 21 et 20, 22), permettant de placer les axes d'articulation (35, 36) des deux biellettes (15, 16) soit dans la première paire de trous (19, 21), soit dans la seconde paire de trous (20, 22).

5. Dispositif de réglage angulaire pour store selon l'une quelconque des revendications 1 à 4, caractérisé en ce que les moyens prévus pour commander le déplacement du support mobile (13), et pour l'immobiliser dans la position angulaire désirée, comprennent une vis de réglage (38) qui est immobilisée axialement, mais montée libre en rotation, relativement à un axe supplémentaire (39) monté tournant sur l'embase de fixation (14), parallèlement aux axes d'articulation (33, 34) des deux biellettes (15, 16) sur cette embase (14), et dont le filetage coopère avec un taraudage (37) de l'axe d'articulation (36) de l'une des biellettes (16) sur le support mobile (13).

6. Dispositif de réglage angulaire pour store selon la revendication 5, caractérisé en ce que la biellette (16) dont un axe d'articulation (36) est associé à la vis de réglage (38) présente une forme de chape, permettant le passage de la vis de réglage (38).

7. Dispositif de réglage angulaire pour store selon l'une quelconque des revendications 1 à 6, caractérisé en ce que dans une partie (42) du support mobile (13), sur lequel est articulé un bras de tension (8) du store est ménagée une rainure de guidage (43), parallèle à l'axe (3) du rouleau de toile (4), dans laquelle est monté un coulisseau (44) servant de palier pour une extrémité de l'axe d'articulation postérieur (12) du bras de tension (8) du store, axe dont l'autre extrémité tourne dans un palier (40, 41) fixe sur le support (13), des moyens (50, 51) étant prévus pour déplacer le coulisseau (44) dans sa rainure de guidage (43) et pour l'immobiliser dans la position désirée.

8. Dispositif de réglage angulaire pour store selon la revendication 7, caractérisé en ce que le coulisseau (44) comporte une partie allongée (45) introduite dans la rainure de guidage (43) et présentant un taraudage (47) qui reçoit une vis de blocage (51), et un talon (46) présentant un autre taraudage (48), d'axe perpendiculaire au précédent, qui reçoit une vis de réglage (50) appliquée sur le support mobile (13).

9. Dispositif de réglage angulaire pour store selon la revendication 7 ou 8, caractérisé en ce que le support mobile (13) comporte deux paliers opposés (40, 41 permettant le montage de l'axe d'articulation postérieur (12) du bras de tension (8) du store dans deux positions distinctes, le coulisseau (44) et sa rainure de guidage (43) étant communs pour ces deux positions.

10. Dispositif de réglage angulaire pour store selon l'une quelconque des revendications 1 à 9, caractérisé par son application à un store dont le rouleau de toile (4) est monté à l'intérieur d'un profilé (5) s'étendant sur toute la longueur de la toile (1), et présentant une fente longitudinale (6) pour la sortie de la toile (1), ledit profilé (5) étant tenu par au moins deux supports mobiles (13).

## Claims

1. A device for the angular adjustment of a roller blind or the like, permitting the adjustment of the inclination; with respect to the horizontal, of the plane in which the panel (1) of the blind is unrolled, one edge of the panel being fastened to a rotatable member (2) adapted to ensure its rolling or unrolling, and the opposite edge being fastened to a load bar (7) held by pivotted tension arms (8), including at least one movable support (13) for the-panel roller (4) and/or for a tension arm (8) of the blind, characterised in that the support (13) is connected to a fixing base (14) by means of two links (15, 16) each of which is pivotted on the one hand on the movable support (13) and on the other hand on the fixing base (14), about shaft (33, 34, 35, 36) all parallel to the axis (3) of the panel roller (4), in such a way as to form a deformable quadrilateral having non-parallel opposite sides, means (37, 38, 39) being provided to control the movement of the movable support (13) and to immobilise it in the desired angular position.

2. A device for the angular adjustment of a blind according to Claim 1, characterised in that the movable support (13) is in the form of a component having two inwardly curved lateral portions (17) which partially surround the panel roller (4) and are connected together by the shafts (35, 36) pivoting the two links (15, 16) to this movable support (13), the links (15, 16) being located between the two lateral portions (17) of said support (13).

3. A device for the angular adjustment of a blind according to Claim 2, characterised in that the two inwardly curved lateral portions (17) of the movable support (13) are perforated to form a plurality of correspondingly located holes (19, 20, 21, 22) enabling the pivot shafts (35, 36) of the two links (15, 16) to be positioned in at least two different ways on the movable support (13).

4. A device for the angular adjustment of a blind according to Claim 3, characterised in that each inwardly curved lateral portion (17) of the movable support (13) has two pairs of associated holes (19, 21 and 20, 22) permitting the pivot shafts (35, 36) of the two links (15, 16) to be positioned either in the first pair of holes (19, 21) or in the second pair of holes (20, 22).

5. A device for the angular adjustment of a blind according to any one of Claims 1 to 4, characterised in that the means provided for controlling the movement of the movable support (13), and for immobilising it in the desired angular position, include an adjusting screw (38) which is immobilised axially, but freely rotatably mounted relative to an additional shaft (39) rotatably mounted on the fixing base (14) parallel to the pivot shafts (33, 34) of the two links (15, 16) on this base (14), and of which the thread co-operates with a thread (37) of the pivot shaft (36) of one of the links (16) on the movable support (13).

6. A device for the angular adjustment of a blind according to Claim 5, characterised in that the links (16) of which the pivot shaft (36) is associated with the adjusting screw (38), is in the form of a fork permitting the passage of the adjusting screw (38).

7. A device for the angular adjustment of a blind according to any one of Claims 1 to 6, characterised in that a guide groove (43) parallel to the axis (3) of the panel roller (4) is formed in a portion (42) of the movable support 13, on which is pivotted a tension arm (8) of the blind, the groove having a slide (44) mounted therein acting as a bearing for one end of the rear pivot shaft (12) of the tension arm (8) of the blind, the other end of said shaft turning in a fixed bearing (40, 41 ) on the support (13), means (50, 51) being provided to move the slide (44) in its guide groove (43) and to immobilise it in the desired position.

8. A device for the angular adjustment of a blind according to Claim 7, characterised in that the slide (44) has an elongate portion (45) which is introduced into the guiding groove (43) and has a thread (47) which receives a locking screw (51 and a projection (46) having another thread (48) with an axis perpendicular to the aforesaid one and which receives an adjusting screw (50) bearing on the movable support (13) .

9. A device for the angular adjustment of a blind according to Claim 7 or 8, characterised in that the movable support (13) has two opposed bearings (40, 41), permitting the rear pivot shaft (12) of the tension arm (8) of the blind to be mounted in two separate positions, the slide (44) and its guiding groove (43) being common for both these positions.

10. A device for the angular adjustment of a blind according to any one of Claims 1 to 9, characterised by its application to a blind of which the panel roller (4) is mounted within a shaped section (5) extending along the whole length of the panel (1), and having a longitudinal slot (6) through which the panel (1) emerges, said section (5) being held by at least two movable supports (13).

## Patentansprüche

1. Winkelregulierungsvorrichtung für Rollvorhänge oder dergleichen zur Regulierung der Neigung zwischen der Horizontalen und der Entfaltungsebene des Vorhangstoffs (1), der mit einem Rand an einem drehbaren Organ (2) zu seinem Auf- und Abwickeln und mit seinem entgegengesetzten Rand an einer von gelenkig angeordneten Spannarmen (8) gehaltenen Belastungsstange (7) befestigt ist, mit wenigstens einem beweglichen Träger (13) für den Rollvorhang (4) und/oder einen Spannarm (8) des Vorhangs, dadurch gekennzeichnet, daß der Träger (13) über zwei Schwingarme (15, 16) mit einem Befestigungssockel (14) verbunden ist, daß jeder dieser beiden Schwingarme (15, 16) einerseits mit dem beweglichen Träger (13) und andererseits mit dem Befestigungssockel (14) gelenkig verbunden ist, wobei die entsprechenden Gelenkachsen (33, 34, 35, 36) sämtlich parallel zur Achse (3) des Rollvorhangs (4) verlaufen, so daß die die Schwingarme (15, 16) ein verformbares Viereck bilden, dessen gegenüberliegenden Seiten nicht parallel sind, und daß Mittel (37, 38, 39) zur Bewegungssteuerung des beweglichen Trägers und zu seiner Fixierung in der gewünschten Winkelposition vorgesehen sind.

2. Winkelregulierungsvorrichtung für Vorhänge nach Anspruch 1, dadurch gekennzeichnet, daß der bewegliche Träger (13) ein einstückiges Teil mit zwei gebogenen Seitenteilen (17) ist, die den Rollvorhang (4) teilweise umgreifen und durch die Gelenkachsen (35, 36) miteinander verbunden sind, mit denen die beiden Schwingarme (15, 16) an dem beweglichen Träger (13) angelenkt sind, und daß die Schwingarme (15, 16) zwischen den beiden Seitenteilen (17) des Trägers (13) angeordnet sind.

3. Winkelregulierungsvorrichtung für Vorhänge nach Anspruch 2, dadurch gekennzeichnet, daß die beiden gebogenen Seitenteile (17) des beweglichen Trägers (13) eine Vielzahl von korrespondierend angeordneten Löcher (19, 20, 21, 22) aufweisen, durch die die Gelenkachsen (35, 35), mit denen die Schwingarme (15, 16) an dem beweglichen Träger (13) angelenkt sind, in wenigstens zwei unterschiedlichen Stellungen positionierbar sind.

4. Winkelregulierungsvorrichtung für Vorhänge nach Anspruch 3, dadurch gekennzeichnet, daß jedes der gebogenen Seitenteile (17) des beweglichen Trägers (13) zwei einander zugeordnete Löcherpaare (19, 21 und 20, 22) aufweist und daß die Positionierung der Gelenkachsen (35, 36) der beiden Schwingarme (15, 16) entweder in dem ersten oder in dem zweiten Löcherpaar (19, 21 bzw. 20, 22) möglich ist.

5. Winkelregulierungsvorrichtung für Vorhänge nach einem der Ansprüche 1 bis 4, dadurch gekennzeichnet, daß die Mittel zur Bewegungssteuerung des beweglichen Trägers (13) und zu seiner Fixierung in der gewünschten Winkelposition eine Einstellschraube (38) umfassen, die an einer an dem Befestigungssockel (14) drehbar montierten, zu den Gelenkachsen (33, 34) der beiden Schwingarme (15, 16) parallelen Hilfsachse (39) in axialer Richtung festgelegt, in Drehrichtung jedoch frei bewegbar ist, und daß das Gewinde der Einstellschraube (38) mit einer Gewindebohrung (37) derjenigen Gelenkachse (36) zusammenwirkt, mit der einer der Schwingarme (16) an dem beweglichen Träger (13) angelenkt ist.

6. Winkelregulierungsvorrichtung für Vorhänge nach Anspruch 5, dadurch gekennzeichnet, daß derjenige Schwingarm (16), dessen Gelenkachse (36) der Einstellschraube (38) zugeordnet ist, eine Art Bügel aufweist, der den Durchtritt der Einstellschraube (38) ermöglicht.

7. Winkelregulierungsvorrichtung für Vorhänge nach einem der Ansprüche 1 bis 6, dadurch gekennzeichnet, daß in einem Teil (42) des beweglichen Trägers (13), an dem ein Spannarm (8) des Vorhangs befestigt ist, eine zur Achse (3) des Rollvorhangs (4) parallele Führungsnut (43) angebracht ist, in der ein Gleitschieber (44) montiert ist, der als Lager für ein Ende der hinteren Gelenkachse (12) des Spannarms (8) des Vorhangs dient, daß das andere Ende dieser Gelenkachse (12) in einem Lager (40, 41) drehbar ist, das fest an dem Träger (13) angeordnet ist, und daß Mittel (50, 51) zur Verschiebung des Gleitschiebers (44) in der Führungsnut (43) und zu seiner Festlegung in der gewünschten Position vorgesehen sind.

8. Winkelregulierungsvorrichtung für Vorhänge nach Anspruch 7, dadurch gekennzeichnet, daß der Gleitschieber (44) einen in die Führungsnut (43) eingesetzten, mit einer Gewindebohrung (47) zur Aufnahme einer Blockierungsschraube (55) versehenen länglichen Teil (45) sowie einen Absatz (46) aufweist, der eine weitere Gewindebohrung (48) besitzt, deren Achse senkrecht zur Achse der anderen Gewindebohrung (47) verläuft und eine an dem beweglichen Träger (13) angebrachte Einstellschraube (50) aufnimmt.

9. Winkelregulierungsvorrichtung für Vorhänge nach Anspruch 7 oder 8, dadurch gekennzeichnet, daß der bewegliche Träger (13) zwei einander gegenüberliegende Lager (40, 41) aufweist, die die Montage der hinteren Gelenkachse (12) des Spannarms (8) des Vorhangs in zwei verschiedenen Positionen ermöglichen, und daß der Gleitschieber (44) und seine Führungsnut (43) für diese beiden Positionen gemeinsam vorgesehen sind.

10. Winkelregulierungsvorrichtung für Vorhänge nach einem der Ansprüche 1 bis 9, gekennzeichnet durch seine Anbringung an einem Vorhang, dessen Vorhangsstoffrolle (4) im Innern eines Profils (5) montiert ist, das sich über die gesamte Breite des Vorhangstoffs (1) erstreckt, einen Längsschlitz (6) für den Austritt des Vorhangstoffs (1) besitzt und durch wenigstens zwei bewegliche Träger (13) gehalten ist.
